# EUROPÄISCHE PATENTSCHRIFT

(11) **EP 3 545 182 B1**
(45) Veröffentlichungstag und Bekanntmachung des Hinweises auf die Patenterteilung: **25.11.2020**
(21) Anmeldenummer: 17758471.1
(22) Anmeldetag: 17.08.2017
(51) Int. Cl.: F02F 3/22

(54) **STAHLKOLBEN FÜR EINEN VERBRENNUNGSMOTOR**
STEEL PISTON FOR AN INTERNAL COMBUSTION ENGINE
PISTON EN ACIER POUR MOTEUR À COMBUSTION INTERNE

(30) Priorität: 28.11.2016 DE 102016223530
(43) Veröffentlichungstag der Anmeldung: 02.10.2019
(73) Patentinhaber: Federal-Mogul Nürnberg GmbH, 90441 Nürnberg (DE)
(72) Erfinder: MESKE, Ralf, 91126 Schwabach (DE); MERZ, Lukas, 90451 Nürnberg (DE); KRAEMER, Michael, 71397 Weiler zum Stein (DE); SCHMOLL, Christoffer, 90449 Nürnberg (DE)
(74) Vertreter: Hoffmann Eitle
(86) Internationale Anmeldenummer: PCT/EP2017/070830
(87) Internationale Veröffentlichungsnummer: WO 2018/095601

(56) Entgegenhaltungen:
- WO-A1-2015/024551
- DE-A1- 10 230 746
- DE-A1-102011 080 822
- DE-A1-102012 203 570
- GB-A- 2 367 602
- JP-U- H0 392 544
- JP-U- H03 112 551
- JP-U- S63 112 666
- US-A1- 2012 037 112

## Beschreibung

### Technisches Gebiet

Die Erfindung betrifft einen Stahlkolben für einen Verbrennungsmotor.

### Stand der Technik

Insbesondere für heavy-duty Verbrennungsmotoren werden häufig Stahlkolben eingesetzt, die in der Regel rotationssymmetrisch bezüglich der Kolbenachse ausgeführt sind. Als Beispiel sei der Kolben gemäß der US 2012/0037112 A1 genannt. Ergänzend geht aus der US 8,220,432 B2 oder aus der WO2015/024551 A1 ein Kolben hervor, der im Hinblick auf seine Schaftflächen asymmetrisch ist.

Die Breite der Schaftflächen ergibt sich üblicherweise aus den Bauraumbedingungen, die im Innenbereich des Kolbens durch das kleine Pleuelauge und die Ölspritzdüsenposition vorgegeben sind. Aufgrund der hohen Zylinderspitzendrücke ist das kleine Pleuelauge bei Heavy-Duty Kolben relativ breit. Neben dem durch die Pleuelschwenkbewegung verbrauchten Bauraum wird die Ölspritzdüse platziert, wodurch die innere Mindestbreite der Schaftflächen vorgegeben ist. Damit ergibt sich eine Schaftbreite, welche 70-80% des Kolbendurchmessers beträgt. Die Verbindungswände zwischen Schaftfläche und Kolbennabe wird üblicherweise gerade ausgeführt.

Bei Kolben ohne Ventiltaschen und ohne Desachsierung der Bolzenbohrung erlaubt eine rotationssymmetrische Gestaltung bezüglich der Kolbenachse einen verdrehsicheren Einbau im Motor.

### Darstellung der Erfindung

Der Erfindung liegt die Aufgabe zu Grunde, einen im Hinblick auf Reibung und Kraftstoffverbrauch verbesserten Stahlkolben zu schaffen.

Die Lösung der Aufgabe erfolgt durch den im Anspruch 1 beschriebenen Stahlkolben.

Demzufolge weist dieser Schaftflächen auf, von denen eine um 25-50% schmäler ist als die andere. Besonders bevorzugt wird eine Verringerung der Schaftbreite um 30-35%, insbesondere etwa 33%. Hierdurch wird eine Verringerung der hydrodynamischen Reibung erzielt, die nach Erkenntnis der Erfinder im Hinblick auf den Kraftstoffverbrauch relevant ist. Die Auswahl der in ihrer Breite zu reduzierenden Schaftfläche ergibt sich aus der Lage der Ölspritzdüse, wobei auf der Seite mit Ölspritzdüse bevorzugt die unveränderte, breitere Schaftfläche vorgesehen wird und die gegenüberliegende Schaftfläche die zu reduzierenden Seite darstellt. Gemäß der Erfindung wird die bei Stahlkolben üblicherweise vorgesehene Rotationssymmetrie aufgegeben, wobei die Anforderungen durch den erfindungsgemäßen Stahlkolben weiterhin erfüllt werden, und in vorteilhafter Weise nicht nur die Reibung, sondern auch das Gewicht verringert werden kann.

Hierdurch lässt sich beispielsweise der Kraftstoffverbrauch senken. Bevorzugt wird der erfindungsgemäße Stahlkolben in heavy-duty Dieselmotoren eingesetzt. Umfangreiche Simulationsrechnungen haben gezeigt, dass die Reibung eines Heavy-Duty Stahlkolbens in einem üblichen Betriebspunkt für eine Autobahnfahrt überwiegend durch den hydrodynamischen Anteil bestimmt wird. Die hydrodynamische Reibung hängt neben weiteren Faktoren stark von der Größe der Kontaktflächen ab. Daher wird eine Verringerung des Kraftstoffverbrauchs durch eine Reduktion der Breite der Schaftkontaktflächen des Kolbens erreicht.

Nachdem der erfindungsgemäße Stahlkolben zumindest einen Kühlkanal aufweist, ist ein Kühlkanalauslass vorzusehen, der bevorzugt auf der Seite der kleineren Schaftfläche angeordnet wird. Unabhängig davon wird der Kühlkanalauslass erfindungsgemäß zentral vorgesehen, so dass in vorteilhafter Weise das ausfließende Öl auf das schwenkende Pleuel gelangt und somit teilweise in Richtung des kleinen Pleuelauges transportiert wird, so dass hier in vorteilhafter Weise eine Schmierung erfolgt. Durch diese Anordnung kann ferner in vorteilhafter Weise eine weitere Auslass- oder Drainagebohrung entfallen.

Bevorzugte Weiterbildungen der Erfindung sind in den weiteren Ansprüchen beschrieben.

Insbesondere im Hinblick auf die Entformung, beispielsweise aus einem Schmiedegesenk, werden Ausführungsformen bevorzugt, bei denen die kleinere Schaftfläche an ihrem zu dem Kolbenboden gerichteten Ende breiter ist, als an dem entgegengesetzten Ende.

Typischerweise sind die Schaftflächen durch sogenannte Verbindungswände mit der Bolzennabe verbunden. Durch die hier beschriebene Erfindung lässt sich die Anbindung zumindest einer Schaftfläche schräg ausführen, was für die Steifigkeit der Anbindung vorteilhaft ist.

Im Hinblick auf die Steifigkeit der breiteren Schaftfläche, die bevorzugt auf der Druckseite vorgesehen ist, bietet es Vorteile, wenn diese zumindest eine Konvexität, eine Verdickung oder eine Ausbauchung aufweist.

Schließlich wird für den erfindungsgemäßen Stahlkolben bevorzugt, dass er aus zumindest zwei durch Reibschweißen verbundenen Komponenten besteht. Das Kolbenunterteil kann hierbei durch Schmieden oder Gießen gefertigt werden. Beim Fertigungsverfahren Schmieden ist eine Entformungsschräge vorzusehen. Dadurch ergibt sich eine Ausführungsform der Schaftflächen, bei denen die Schaftflächen jeweils an ihrem zu dem Kolbenboden gerichteten Ende breiter sind, als an dem entgegengesetzten Ende.

### Kurze Beschreibung der Zeichnungen

Nachfolgend wird die Erfindung anhand eines in den Zeichnungen dargestellten Ausführungsbeispiels näher erläutert.

Es zeigen:
Fig. 1 eine Unteransicht des erfindungsgemäßen Kolbens; und
Fig. 2 eine Seitenansicht des erfindungsgemäßen Kolbens.

### Ausführliche Beschreibung einer bevorzugten Ausführungsform der Erfindung

Wie in Fig. 1 zu erkennen ist, sind eine Schaftfläche 12, die bei dem gezeigten Beispiel auf der Gegendruckseite vorgesehen ist, und eine Schaftfläche 14 auf der Druckseite durch Verbindungswände 20 mit einer Kolbennabe 26, welche die Kolbenbolzenbohrung aufweist, verbunden. Die Schaftfläche 12 auf der Gegendruckseite ist deutlich kleiner, insbesondere schmäler, wie ergänzend in der Seitenansicht von Fig. 2 erkennbar. Es kann jedoch auch die Schaftfläche 14 auf der Druckseite kleiner ausgeführt werden, wenn die Position der Ölspritzdüse auf der Gegendruckseite liegt.

In Fig. 1 ist ergänzend zu sehen, dass ein Kühlkanalauslass 16 im Wesentlichen zentral angeordnet ist, während der Kühlkanaleinlass 24 seitlich vorgesehen ist. Im Hinblick auf die Druckseite ist in Fig. 1 eine bevorzugte Ausführungsform dergestalt gezeigt, dass die Schaftwand an dieser Seite an ihrer Innenseite am unteren Ende eine Konvexität 22 aufweist. Sie erstreckt sich jedoch bevorzugt über die gesamte "Höhe" der Schaftwand in Richtung der Kolbenachse. Mit anderen Worten, ist die Schaftwand im Wesentlichen mittig verdickt oder zur Innenseite ausgebaucht. Die Konvexität erstreckt sich beispielsweise über etwa ein Drittel der Breite der Schaftfläche 14 und ist, ebenso wie die beiden Übergänge zu der Wanddicke der Schaftfläche 14, gerundet ausgeführt. Insoweit entsteht zu beiden Seiten der Konvexität 22 jeweils eine Konkavität.

In Fig. 2 ist ergänzend erkennbar, dass die kleinere Schaftfläche 12 an ihrem zu dem Kolbenboden 18 gerichteten Ende etwas breiter ist als am entgegengesetzten Ende. Mit Ausnahme des deutlich abgeschrägten unteren Endes beträgt jedoch die in Umfangsrichtung gemessene Breite am oberen Ende maximal 120% der Breite am unteren Ende. Im Übrigen verlaufen die seitlichen Ränder von zumindest einer, bevorzugt beiden Schaftflächen 12, 14 weitgehend geradlinig. Schließlich weist die größere Schaftfläche 14 bei dem gezeigten Beispiel am oberen und unteren Ende eine im Wesentlichen übereinstimmende Breite auf.

## Patentansprüche

1. Stahlkolben (10) für einen Verbrennungsmotor, mit zumindest einem Kühlkanal und Schaftflächen (12, 14), mit denen der Kolben (10) im Einbauzustand auf einer Druck- und einer Gegendruckseite an einer Zylinderbohrung oder einer Zylinderlaufbuchse anliegt,
wobei eine Schaftfläche (12) eine um 25-50% geringere Breite aufweist als die andere Schaftfläche, und
ein Kühlkanalauslass (16) zentral auf der Seite der schmäleren Schaftfläche angeordnet ist.

2. Kolben nach Anspruch 1, **dadurch gekennzeichnet, dass** die schmälere Schaftfläche (12) an einem zu einem Kolbenboden (18) gerichteten Ende breiter ist als an einem zu dem Kolbenboden (18) entgegengesetzten Ende.

3. Kolben nach einem der vorangehenden Ansprüche, **dadurch gekennzeichnet, dass** die Schaftflächen (12, 14) mit einer Kolbennabe (26) durch Verbindungswände (20) verbunden sind, und zumindest eine Verbindungswand (20) zwischen Schaftfläche (12, 14) und der Kolbennabe (26)schräg ausgeführt ist.

4. Kolben nach einem der vorangehenden Ansprüche, **dadurch gekennzeichnet, dass** die breitere Schaftfläche (14) zumindest eine Konvexität (22) auf der Innenseite aufweist.

5. Kolben nach einem der vorangehenden Ansprüche, **dadurch gekennzeichnet, dass** dieser aus zumindest zwei durch Reibschweißen verbundenen Komponenten besteht.

## Claims

1. Steel piston (10) for an internal combustion engine with at least one cooling channel and shank surfaces (12, 14) with which, in the installed state, the piston (10) lies against a cylinder bore or a cylinder liner on a pressure side and a counterpressure side,
wherein one shank surface (12) has a width 25-50% less than the other shank surface, and
a cooling channel outlet (16) is arranged centrally on the side of the narrower shank surface.

2. Piston according to claim 1, **characterised in that** the narrower shank surface (12) is wider at an end pointing towards a piston crown (18) than at an end opposite the piston crown (18).

3. Piston according to one of the preceding claims, **characterised in that** the shank surfaces (12, 14) are connected with a piston hub (26) through connecting walls (20), and at least one connecting wall (20) between shank surface (12, 14) and piston hub (26) runs obliquely.

4. Piston according to one of the preceding claims, **characterised in that** the wider shank surface (14) has at least once convexity (22) on the inner side.

5. Piston according to one of the preceding claims, **characterised in that** this consists of at least two components connected through friction welding.

## Revendications

1. Piston en acier (10) pour un moteur à combustion, avec au moins un canal de refroidissement et des surfaces de tige (12, 14) avec lesquelles le piston (10), à l'état monté, s'appuie sur un côté pression et un côté contre-pression contre un alésage de cylindre ou une chemise de cylindre,
dans lequel une surface de tige (12) présente une largeur 25-50 % plus petite que l'autre surface de tige, et
une sortie de canal de refroidissement (16) est disposée au centre du côté de la surface de tige plus étroite.

2. Piston selon la revendication 1, **caractérisé en ce que** la surface de tige (12) plus étroite est plus large à une extrémité dirigée vers une un fond de piston (18) qu'à une extrémité opposée au fond de piston (18).

3. Piston selon l'une quelconque des revendications précédentes, **caractérisé en ce que** les surfaces de tige (12, 14) sont reliées à un moyeu de piston (26) par l'intermédiaire de parois de liaison (20), et au moins une paroi de liaison (20) est conçue en biais entre la surface de tige (12, 14) et le moyeu de piston (26).

4. Piston selon l'une quelconque des revendications précédentes, **caractérisé en ce que** la surface de tige (14) plus large présente au moins une convexité (22) sur le côté intérieur.

5. Piston selon l'une quelconque des revendications précédentes, **caractérisé en ce que** celui-ci est constitué d'au moins deux composants assemblés par soudage par friction.
